# EUROPÄISCHE PATENTANMELDUNG

(11) **EP 4 497 539 A1**
(43) Veröffentlichungstag der Anmeldung: **29.01.2025**
(21) Anmeldenummer: 23188338.0
(22) Anmeldetag: 28.07.2023
(51) Int. Cl.: B24B 13/00, B65B 69/00

(54) **ENTPACKUNGSVORRICHTUNG, BEARBEITUNGSVORRICHTUNG MIT EINER SOLCHEN UND VERFAHREN ZUR ENTFERNUNG EINER DÜNNWANDIGEN VERPACKUNGSUMHÜLLUNG VON EINEM WERKSTÜCK**

(71) Anmelder: OptoTech AG, 4528 Zuchwil (CH)
(72) Erfinder: Guldimann, Benito, 4542 Luterbach (CH); Anthamatten, Stefan, 4500 Solothurn (CH); Blaser, Beat, 4562 Biberist (CH); Luder, André, 4563 Gerlafingen (CH)
(74) Vertreter: Patentanwälte Olbricht Buchhold Keulertz

(57) **Zusammenfassung**

Die Erfindung betrifft eine Entpackungsvorrichtung (30), die zur Entfernung einer dünnwandigen Verpackungsumhüllung (10) von einem Werkstück (1) ausgebildet ist, mit einem Bearbeitungsplatz (P) mit einer Werkstückaufnahme (31) zur Aufnahme des Werkstücks (1), und mit einem Paar Gegenlaufwalzen (40, 41), die drehbar um Gegenlaufachsen (GA1, GA2) gelagert sind und zwischen denen ein Einzugspalt (42) ausgebildet ist. Wenigstens eine der Gegenlaufwalzen (40, 41) ist mit einem Antrieb (43) drehend um ihre Gegenlaufachse (GA1, GA2) angetrieben, wobei das Paar Gegenlaufwalzen (40, 41) an einem Umfang (U) des Bearbeitungsplatzes (P) derart angeordnet und dazu ausgestaltet ist, die dünnwandige Verpackungsumhüllung (10) in den Einzugspalt (42) einzuziehen. Außerdem betrifft die Erfindung eine Bearbeitungsvorrichtung mit einer solchen Entpackungsvorrichtung 30 sowie wie ein Entpackungsverfahren.

## Beschreibung

Die Erfindung betrifft eine Entpackungsvorrichtung nach Anspruch 1, eine Bearbeitungsvorrichtung mit einer solchen nach Anspruch 11 und ein Verfahren zur Entfernung einer dünnwandigen Verpackungsumhüllung von einem Werkstück gemäß Anspruch 12.

Bei der Bearbeitung von Werkstücken wie optischen Linsen und Linsenrohlingen (im Weiteren sind alle Bearbeitungsstände von Linsenrohling bis fertige optische Linse einfach als optische Linse bezeichnet) sind diese typischerweise vor der Bearbeitung einzeln in Verpackungen verpackt. Dabei haben die zu bearbeitenden optischen Linsen, insbesondere Brillenglasrohlinge, durchaus unterschiedliche Durchmesser, Dicken und Oberflächenkrümmungen bereits bevor sie einer ersten Bearbeitungsmaschine zugeführt werden. Sie können bspw. aus Kunststoff oder Glas bestehen. Die meisten Verpackungen dieser Werkstücke haben eine quaderförmige Außenhülle aus Karton, aus der sie zu entnehmen sind. Ergänzend kann das Werkstück zusätzlich in einer Verpackungsschale aus Kunststoff (auch Blister oder Blister Tray genannt) oder aus Papier angeordnet sein. Die optische Linse liegt dann in einer Aussparung bzw. Mulde der Verpackungsschale und wird geschützt im Inneren der quaderförmigen Außenhülle in Position gehalten.

Des Weiteren kann das Werkstück in einer dünnwandigen Verpackungsumhüllung, bspw. einer Folientüte, einem Plastiksack, einer Papiertüte, einem Einschlagpapier, einer Folie, einer Einschlagfolie, einer Schaumfolie, einem Filzmaterial, einem Vließ o.dgl. angeordnet sein. Das Werkstück bzw. die optische Linse kann insbesondere in eine Tasche der dünnwandigen Verpackungsumhüllung gesteckt oder in eine flächige dünnwandige Verpackungsumhüllung eingeschlagen sein. Optional kann die dünnwandige Verpackungsumhüllung auch durch Schweißen verschlossen ausgebildet sein.

Bevor die Bearbeitung starten kann, können die Werkstücke händisch oder maschinell aus der Verpackung entnommen und in sogenannten Arbeitskästen (Englisch: job trays) abgelegt werden, bei der Brillenglasfertigung sind dies meist paarweise optische Linsen für die spätere Brille. Die Verpackungsmaterialien werden voneinander getrennt.

Nachteilhaft an dem händischen Entpacken sind die hohen Lohnkosten und die hohe Monotonie der Tätigkeit. Immerhin werden in größeren Bearbeitungsstraßen, z.B. in Brillenglasschleifereien, mehrere zehntausend Linsen am Tag bearbeitet.

In EP 3 819 092 A1 ist ein Verfahren und eine Vorrichtung angegeben, mit der optische Linsen aus der Umverpackung aus Karton entnommen werden können. Das funktioniert auch gut zusammen mit der optional zusätzlichen Verpackungsschale. Gemäß diesem Stand der Technik zum Entpacken der optischen Linse aus einer Verpackung, erfolgt ein automatisiertes Aufschneiden einer ersten Verpackungsseite der Kartonverpackung, sowie ein automatisiertes Herausgleiten des Werkstücks aus der Kartonverpackung auf dieser ersten Verpackungsseite. Ist eine Verpackungsschale vorhanden, lässt sich die optische Linse hier herausheben.

Zur Entfernung dünnwandiger Verpackungsumhüllungen des Werkstücks macht EP 3 819 092 A1 den Vorschlag, Tüten und Einschlagfolien durch gegensätzlich wirkende Saughalter zu fixieren, die dann durch Vergrößerung des Abstandes der Saughalter aufgerissen werden. Ein alternativer Vorschlag lautet, das Werkstück zunächst von der Vorder- und Rückseite zu sichern, beispielsweise durch Einklemmen, und dann einen Umfangsschnitt am Umfang durchzuführen. Sobald der Umfangsschnitt durchgeführt ist, soll dann die obere Hälfte der Umhüllung abgehoben werden, um im Anschluss das Werkstück von oben zu fixieren und schließlich aus der unteren Hälfte der Umhüllung zu ziehen. Der Saughalter arbeitet bei faltigen und luftdurchlässigen Materialien und auch aufgrund möglicher Verschmutzung mit dem Verpackungsmaterial allerdings nicht immer zuverlässig, sodass dies fehlerbehaftet ist. Der vorgeschlagene Umfangsschnitt mit anschließendem Handling ist zudem langsamer als das Herausholen des Werkstücks aus der quaderförmigen Umverpackung, weswegen dieser Arbeitsschritt der Flaschenhals des Entpackens für die Effizienz der Entpackungsmaschine ist.

Aufgabe der Erfindung ist es deshalb, Fehlerquellen beim Entpacken der dünnwandigen Verpackungsumhüllung zu beseitigen und den Arbeitsschritt kosteneffizienter zu gestalten. Die Lösung soll dabei dauerhaft und zuverlässig funktionieren.

Hauptmerkmale der Erfindung sind in den Ansprüchen 1, 11 und 12 angegeben. Ausgestaltungen sind Gegenstand der Ansprüche 2 bis 10 und 13 bis 16 sowie der nachfolgenden Beschreibung.

Die Erfindung betrifft eine Entpackungsvorrichtung, die zur Entfernung einer dünnwandigen Verpackungsumhüllung von einem Werkstück ausgebildet ist, mit einem Bearbeitungsplatz mit einer Werkstückaufnahme zur Aufnahme des Werkstücks, und mit einem Paar Gegenlaufwalzen, die drehbar um Gegenlaufachsen gelagert sind und zwischen denen ein Einzugspalt ausgebildet ist, wobei wenigstens eine (d.h. exakt eine, wenigstens eine oder beide der Gegenlaufwalzen) mit einem Antrieb drehend um ihre Gegenlaufachse angetrieben ist bzw. sind. Bei dem optionalen Antrieb von beiden Gegenlaufwalzen kann es sich optional um einzelne Antriebsmotoren pro Gegenlaufwalze oder einen gemeinsamen Antriebsmotor handeln. Weiterhin ist das Paar Gegenlaufwalzen an einem Umfang des Bearbeitungsplatzes derart angeordnet und dazu ausgestaltet, die dünnwandige Verpackungsumhüllung in den Einzugspalt einzuziehen, insbesondere auch von dem Werkstück herunterzuziehen.

Vorteilhaft hieran ist, dass die Verpackungsumhüllung durch Reibung der Gegenlaufwalzen an einer Oberfläche des Werkstücks mit dem Einzugsspalt gegriffen und sodann durch den Einzugsspalt gezogen werden kann. Im Grunde wird die Verpackungsumhüllung vom Werkstück heruntergezogen. Dazu sollte das Werkstück formstabil ausgebildet sein, was bspw. bei optischen Linsen meistens der Fall ist. Das Einziehen geht schnell und effizient und lässt sich zudem bei einer Vielzahl unterschiedlich ausgestalteter Verpackungsumhüllung nutzen, sodass keine Rüstzeiten bei einem Wechsel von unterschiedlich umhüllten Werkstücken anfallen. So sollte die Entpackungsvorrichtung zur Entfernung einer dünnwandigen Verpackungsumhüllung aus der Gruppe Folientüte, Plastiksack, Papiertüte, Einschlagpapier, Folie, Einschlagfolie, Schaumfolie, Filzmaterial, Vlies o.dgl. ausgebildet sein.

Von besonderem Vorteil ist, wenn die Entpackungsvorrichtung für Werkstücke ausgestaltet ist, die optische Linsen (auch optische Linsenrohlinge) sind. Diese haben zwei gegenüberliegende Werkstückseiten bzw. Linsenseiten, von denen meist wenigstens eine gekrümmt ausgebildet ist. Außerdem hat das Werkstück vorzugsweise einen runden Werkstückumfang bzw. Linsenumfang, bevorzugt mit einem Werkstück- bzw. Linsendurchmesser zwischen 40 mm und 100 mm und weiter bevorzugt zwischen 50 mm und 85 mm. Das erleichtert die Orientierung und ein optionales Drehen auf dem Bearbeitungsplatz. Das Werkstück bzw. die optische Linse kann beispielsweise aus Glas oder transparentem Kunststoff bestehen.

Im Speziellen kann der Umfang des Bearbeitungsplatzes zumindest im Wesentlichen kreisförmig sein, wobei die Walzen und/oder die gegenlaufwalzen derart angeordnet sind, dass sie diesen kreisförmigen Umfang tangieren.

Des Weiteren bietet es sich an, das Paar Gegenlaufwalzen zwischen zwei der Walzen anzuordnen, dies insbesondere möglichst auf einer Seite des Bearbeitungsplatzes. Dann können diese Walzen, den Abstand des Werkstücks von den Gegenlaufwalzen definieren. Der Anpressdruck wird vorzugsweise über die Walzen aufgefangen und die Gegenlaufwalzen sind entlastet. Wenigstens eine der verbleibenden Walzen sollte auf der anderen, gegenüberliegenden Seite des Bearbeitungsplatzes angeordnet sein.

In einer abweichenden Ausführungsform ist eine der beiden Gegenlaufwalzen von einer der Walzen ausgebildet. So können alle Walzen im gleichen Drehsinn angetrieben sein, während die zusätzliche Gegenlaufwalze gegenläufig rotiert. Bevorzugt ist jedoch, dass die Gegenlaufwalzen separat von den Walzen ausgebildet sind. Damit können unabhängige Drehgeschwindigkeiten genutzt werden, welche die Funktionstrennung zwischen Werkstückdrehen und Verpackungseinziehen verbessern.

Dabei kann das Werkstück bzw. die optische Linse insbesondere in eine Tasche der dünnwandigen Verpackungsumhüllung gesteckt oder in eine flächige, dünnwandige Verpackungsumhüllung eingeschlagen sein. Optional kann die dünnwandige Verpackungsumhüllung auch durch bspw. Schweißen verschlossen ausgebildet sein.

Gemäß einer optionalen näheren Ausgestaltung weist die Werkstückaufnahme um den Umfang des Bearbeitungsplatz herum verteilt wenigstens drei (d.h. exakt drei, wenigstens drei, exakt vier oder wenigstens vier) drehbar um Walzenachsen angeordnete Walzen auf, die derart angeordnet sind, dass ein Werkstück (insbesondere eingespannt) zwischen den Walzen auf dem Bearbeitungsplatz durch Rotation der Walzen drehbar ist, insbesondere derart, dass der Werkstückumfang des Werkstücks an dem Einzugsspalt vorbeibewegt wird, dies vorzugsweise quer am Einzugsspalt vorbei. Dabei ist wenigstens eine (d.h. exakt eine, wenigstens eine, exakt zwei, wenigstens zwei, exakt drei, wenigstens drei, exakt vier oder mehr als vier) der Walzen mit einem Walzenantrieb drehend um ihre Walzenachse angetrieben. Vorteilhaft hieran ist, dass sich die Orientierung des Werkstücks relativ zum Einzugsspalt verändern lässt, sodass die Wahrscheinlichkeit des initialen Greifens der Verpackungsumhüllung steigt bzw. beschleunigt wird. Zudem kann das Drehen des Werkstücks die auf die Verpackungsumhüllung einwirkenden Zugkräfte beim Einziehen in den Einzugsspalt reduzieren. Mit anderen Worten lässt sich durch das Drehen des Werkstücks das Herunterreißen der Verpackungsumhüllung mit geringerer Kraft umsetzen.

Die Walzen können zylindrisch ausgebildet sein. Optional können die Walzen eine umlaufende Spur oder Nut aufweisen, insbesondere derart, dass darin das Werkstück mit seinem Werkstückumfang aufgenommen sein kann. Damit kann das Werkstück beim Rotieren nicht entlang der Walzenachse wandern.

Als Walzen sollen sowohl solche Formen verstanden werden, die eine ihren Durchmesser übersteigende Länge aufweisen, als auch solche, deren Länge kleiner ist als deren Durchmesser.

Bevorzugt sind wenigstens zwei (d.h. exakt zwei, wenigstens zwei, exakt drei, wenigstens drei, exakt vier, wenigstens vier oder alle) der Walzen mit einem Walzenantrieb drehend um ihre Walzenachse angetrieben. Bei dem optionalen Antrieb von wenigstens zwei Walzenachsen kann es sich optional um einzelne Antriebsmotoren pro Walze oder einen gemeinsamen Walzenantriebsmotor handeln.

Gemäß einer speziellen Ausführungsform weichen die Walzenachsen maximal 15 Grad von einer Parallelausrichtung zueinander ab, vorzugsweise sind sie zumindest im Wesentlichen parallel zueinander ausgerichtet, und besonders bevorzugt sind sie exakt parallel zueinander ausgerichtet. Damit wird ein Wandern des Werkstücks entlang der Walzenachse verhindert und eine große radiale Einspannkraft ermöglicht. Eine kleine Abweichung von der Parallelausrichtung kann bspw. genutzt werden, um das Werkstück auf dem Arbeitsplatz zu sichern, insbesondere indem man es durch die Tendenz zum sich öffnenden Winkel zu wandern gegen eine Auflagefläche drückt. Fertigungstoleranzen und Belastungsverformungen sind jedoch zulässig bei der Betrachtung dessen, was exakt parallel ist. Im Wesentlichen soll hier als bis zu 5 Grad Abweichung von der Parallelität verstanden werden.

Weiterhin ist zu bevorzugen, wenn die Walzenachsen jeweils geodätisch vertikal ausgerichtet sind. Flache Werkstücke lassen sich so geodätisch horizontal liegend zwischen den Walzen einbringen.

Bei einer näheren Ausgestaltung der Entpackungsvorrichtung ist vorgesehen, dass wenigstens eine (d.h. exakt eine, wenigstens eine, exakt zwei, wenigstens zwei, exakt drei, wenigstens drei, exakt vier, wenigstens vier oder alle) der Walzen derart verlagerbar gelagert ist, dass hierdurch die Größe des Bearbeitungsplatzes zwischen den Walzen veränderbar ist. Damit kann ein Werkstück bequem zwischen den Walzen eingebracht und dann bspw. mit diesen am Werkstückumfang fixiert werden. Zudem lassen sich Werkstücke mit unterschiedlichem Durchmesser aufnehmen. Optional ist die verlagerbar gelagerte Walze bzw. sind die verlagerbar gelagerten Walzen mit einem Verlagerungsantrieb angetrieben.

Vorzugsweise weist wenigstens die mit dem Walzenantrieb drehend um ihre Walzenachse angetriebene Walze bzw. die angetriebenen Walzen eine gummierte Kontaktfläche auf. Damit lässt sich ein großes Drehmoment auf das Werkstück aufbringen, ohne dass man dieses übermäßig fest einspannen muss.

Weiterhin kann optional vorgesehen sein, dass die Gegenlaufachsen maximal 15 Grad von einer Parallelausrichtung zueinander abweichen, vorzugsweise zumindest im Wesentlichen parallel zueinander ausgerichtet sind, und besonders bevorzugt exakt parallel zueinander ausgerichtet sind. Damit wird eine zumindest im Wesentlichen homogene Einzugsgeschwindigkeit über die Länge des Einzugspalts erzielt. Fertigungstoleranzen und Belastungsverformungen sind jedoch zulässig bei der Betrachtung dessen, was exakt parallel ist. Im Wesentlichen soll hier als bis zu 5 Grad Abweichung von der Parallelität verstanden werden. Die Gegenlaufachsen sind bevorzugt geodätisch vertikal ausgerichtet.

Im Speziellen ist optional vorgesehen, dass die Walzenachsen und die Gegenlaufachsen maximal 15 Grad von einer Parallelausrichtung zueinander abweichen, vorzugsweise zumindest im Wesentlichen parallel zueinander ausgerichtet sind, und besonders bevorzugt exakt parallel zueinander ausgerichtet sind. Damit sind die genannten Achsen und die entsprechenden Walzen platzsparend nebeneinander anordenbar und es ergibt sich eine einfache Konstruktion. Fertigungstoleranzen und Belastungsverformungen sind jedoch zulässig bei der Betrachtung dessen, was exakt parallel ist. Im Wesentlichen soll hier als bis zu 5 Grad Abweichung von der Parallelität verstanden werden.

Der Einzugspalt kann über seine Länge eine nur im Wesentlichen, zumindest im Wesentlich oder exakt gleiche Breite aufweisen. Damit ist es tendenziell unerheblich an welcher Stelle entlang der Gegenlaufachsen die Verpackungsumhüllung in den Einzugspalt gerät. Die Breite des Einzugspalts lässt sich außerdem mit einfacher Kinematik auf Null reduzieren und die Gegenlaufwalzen können mit einer Anpresskraft aneinander anliegen.

In einer bevorzugten Ausführungsform weist der Einzugspalt eine Breite auf, die durch einen Verstellantrieb aktiv einstellbar ist, und/oder sind die Gegenlaufwalzen mit einer Federkraft einer Feder aufeinander zu belastet. Damit lässt sich die Breite aktiv einstellen bzw. auch voreinstellen und/oder passt sich die Breite im Betrieb federnd an, bspw. wenn Verdickungen oder Materialanhäufungen der Verpackungsumhüllung eingezogen werden.

Vorzugsweise weist wenigstens eine (d.h. exakt eine, wenigstens eine oder beide) der Gegenlaufwalzen eine gummierte Kontaktfläche auf. Alternativ kann wenigstens eine (d.h. exakt eine, wenigstens eine oder beide) der Gegenlaufwalzen als Rollenbürste ausgestaltet sein. Beides dient der Erhöhung der Reibkraft gegenüber der Verpackungsumhüllung und Verbesserung des Einzugsverhaltens mit den Gegenlaufwalzen.

Weiterhin kann vorgesehen sein, dass der Bearbeitungsplatz eine Auflage aufweist, auf der das Werkstück benachbart zu den Gegenlaufwalzen aufzulegen ist. Das vereinfacht die Handhabung des Werkstücks, denn es kann temporär nur aufliegen, ohne dass es mit den Walzen gehalten werden müsste, bspw. zum Be- und Entladen.

Optional ergänzend kann die Entpackungsvorrichtung eine Ladevorrichtung aufweisen, die dazu ausgestaltet ist, ein Werkstück zum Bearbeitungsplatz zu transportieren und/oder vom Bearbeitungsplatz zu entfernen, im Besonderen ein Werkstück seitlich auf die Auflage des Bearbeitungsplatzes zu schieben und/oder ein Werkstück seitlich von der Auflage des Bearbeitungsplatzes herunterzuschieben. Damit kann das Be- und Entladen automatisiert ablaufen.

Weiterhin besteht die Option, dass die Entpackungsvorrichtung einen Detektor aufweist, der dazu ausgestaltet ist, zu detektieren, ob die dünnwandige Verpackungsumhüllung vom Werkstück entfernt ist. Dazu kann der Detektor optional dazu ausgestaltet sein, das Vorhandensein der dünnwandigen Verpackungsumhüllung am Werkstück zu detektieren, bspw. durch einen optischen Detektor. Alternativ optional ist dies mit einem Detektor erzielbar, der dazu ausgestaltet ist, die dünnwandige Verpackungsumhüllung auf der dem Bearbeitungsplatz abgewandten Seite des Einzugsspalts zu detektieren, bspw. optisch oder mechanisch. Weiter alternativ optional kann der Detektor dazu ausgestaltet sein, basierend auf Kräften und/oder Bewegungen, die auf eine oder beide der Gegenlaufwalzen wirken, insbesondere Zug- bzw. Druckkräfte und/oder Drehmomente und/oder Änderungen der Breite des Einzugspalts, den Einzug der dünnwandigen Verpackungsumhüllung zu detektieren.

Die erfindungsgemäße Entpackungsvorrichtung kann dabei als Baugruppe in der übergeordneten Entpackungsvorrichtung nach EP 3 819 092 A1 angeordnet sein. Diese übergeordnete Entpackungsvorrichtung zum Entpacken eines Werkstücks, insbesondere einer optischen Linse oder eines optischen Linsenrohlings, aus einer Verpackung, weist eine Zuführstation auf, die zur Aufnahme einer Verpackung, in der ein Werkstück angeordnet ist, ausgestaltet ist. Außerdem weist sie eine Aufschneidestation mit einem ersten Schneid- oder Sägewerkzeug auf, die zum automatisierten Aufschneiden einer ersten Verpackungsseite der Verpackung hinter der Zuführstation ausgebildet ist. Schließlich weist sie noch eine Ausgleitstation hinter der Aufschneidestation auf, die dazu ausgestaltet ist, automatisiert eine Relativbewegung zwischen der Verpackung und dem Werkstück zu erzeugen, durch welche das Werkstück auf der ersten Verpackungsseite aus der Verpackung herausgleitet. Bezüglich der optionalen Ausgestaltungen der übergeordneten Entpackungsvorrichtung nach EP 3 819 092 A1 wird vollumfänglich Bezug auf EP 3 819 092 A1 genommen.

Der bevorzugte Anordnungsort der Entpackungsvorrichtung in der übergeordneten Entpackungsvorrichtung nach EP 3 819 092 A1 ist hinter deren Ausgleitstation. Außerdem ist sie vorzugsweise vor deren Werkstückhalter zur maschinellen Aufnahme des Werkstücks angeordnet. Alle entnommenen Werkstücke können so nach dem Herausgleiten bei Bedarf mit der vorliegenden Entpackungsvorrichtung noch von einer potenziell vorhandenen dünnwandigen Verpackungsumhüllung befreit werden.

Die Erfindung betrifft außerdem eine Bearbeitungsvorrichtung mit einer Entpackungsvorrichtung wie sie vor- und nachstehend beschrieben ist und einer Bearbeitungsmaschine, wobei die Entpackungsvorrichtung entlang einer automatisierten Förderstraße vor der Bearbeitungsmaschine angeordnet ist, und entpackte Werkstücke mit der Förderstraße von der Entpackungsvorrichtung zur Bearbeitungsmaschine transportiert werden, wobei die Bearbeitungsmaschine aus der folgenden Gruppe ist: Fräsmaschine, Drehmaschine, Schleifmaschine, Poliermaschine, Beschichtungsmaschine, Reinigungsmaschine, Foliermaschine und Aufblockmaschine. Damit kann der Bearbeitungsmaschine automatisiert ein von der dünnwandigen Verpackungsumhüllung befreites Werkstück bereitgestellt werden.

Fernerhin betrifft die Erfindung ein Verfahren zur Entfernung einer dünnwandigen Verpackungsumhüllung von einem Werkstück umfassend die Schritte:
a) Annähern eines Werkstücks mit einer dünnwandigen Verpackungsumhüllung an einen Einzugspalt zwischen einem Paar Gegenlaufwalzen, die drehbar um Gegenlaufachsen gelagert sind;
b) Einziehen der dünnwandigen Verpackungsumhüllung in den Einzugspalt soweit, dass die dünnwandige Verpackungsumhüllung von dem Werkstück heruntergezogen ist.

Dünnwandige Verpackungsumhüllungen werden auf diese einfache Weise sicher und schnell von einem Werkstück entfernt. Dazu sollten das Paar Gegenlaufwalzen gegenläufig drehend um ihre Gegenlaufachsen angetrieben werden.

Ein optionaler Verfahrensschritt besteht in einem Drehen des Werkstücks mit einem Werkstückumfang quer am Einzugsspalt vorbei, entweder vor Ergreifen der dünnwandigen Verpackungsumhüllung mit dem Einzugspalt, insbesondere zur Erhöhung der Wahrscheinlichkeit, dass die dünnwandige Verpackungsumhüllung in den Einzugsspalt gerät; und/oder beim Einziehen der dünnwandigen Verpackungsumhüllung in den Einzugspalt, insbesondere zur Unterstützung des Herunterziehens der dünnwandigen Verpackungsumhüllung vom Werkstück. Das Drehen des Werkstücks kann also sowohl den Start des Einziehens begünstigen als auch den Fortschritt des Einziehens der Verpackungsumhüllung.

Dabei ist optional ein Wechseln der Richtung des Drehens des Werkstücks möglich, entweder vor Ergreifen der dünnwandigen Verpackungsumhüllung mit dem Einzugspalt, insbesondere zur Erhöhung der Wahrscheinlichkeit, dass die dünnwandige Verpackungsumhüllung in den Einzugsspalt gerät; und/oder beim Einziehen der dünnwandigen Verpackungsumhüllung in den Einzugspalt, insbesondere zur Unterstützung des Herunterziehens der dünnwandigen Verpackungsumhüllung. Auch das kann dazu dienen, das initiale Einziehen zu beschleunigen oder den Fortschritt des Herunterziehens der Verpackungsumhüllung zu verbessern.

Verfahrensgemäß kann vorgesehen sein, dass das Werkstück zum Drehen auf einem Bearbeitungsplatz mit einem Umfang (des Bearbeitungsplatzes) angeordnet ist, wobei um den Umfang herum verteilt wenigstens drei (d.h. exakt drei, wenigstens drei, exakt vier oder wenigstens vier) drehbar um Walzenachsen angeordnete Walzen derart angeordnet sind, dass das Werkstück zwischen den Walzen auf dem Bearbeitungsplatz eingespannt ist und durch Rotation der Walzen auf dem Bearbeitungsplatz gedreht wird, wozu wenigstens eine (d.h. exakt eine, wenigstens eine, exakt zwei, wenigstens zwei, exakt drei, wenigstens drei, exakt vier, wenigstens vier oder alle) der Walzen mit einem Walzenantrieb drehend um ihre Walzenachse angetrieben ist. Mit Hilfe der Walzen ist das Drehen einfach und automatisiert umsetzbar.

Das Verfahren sollte insbesondere für Werkstücke ausgebildet sein, die optische Linsen (auch optische Linsenrohlinge) sind. Wie diese ausgestaltet sein können, ist weiter vorne beschrieben worden. Hierauf wird daher verwiesen.

Außerdem sollte das Verfahren für dünnwandige Verpackungsumhüllungen ausgestaltet sein. Wie diese ausgebildet sein können, ist weiter vorne angegeben worden. Hierauf wird daher verwiesen.

Im Speziellen kann das Verfahren mit einer Entpackungsvorrichtung wie sie vor- und nachstehend angegeben ist ausgeführt werden. Umgekehrt besteht die Option, dass die Entpackungsvorrichtung zur Durchführung des vor- und nachstehend angegeben Verfahrens ausgestaltet ist. Die Vorteile gelten wechselseitig entsprechend.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht von schräg-oben einer Entpackungsvorrichtung;
- Fig. 2: eine perspektivische Ansicht von schräg-oben einer Entpackungsvorrichtung mit einem Werkstück;
- Fig. 3: eine schematische Darstellung eines Werkstücks mit Bestandteilen einer Verpackung; und
- Fig. 4: eine Förderstraße entlang der eine Entpackungsvorrichtung und eine Bearbeitungsmaschine angeordnet sind.

Die **Fig. 1** **und** **2** zeigen aus zwei unterschiedlichen, perspektivischen Ansichten von schräg-oben eine Entpackungsvorrichtung 30, die zur Entfernung einer dünnwandigen Verpackungsumhüllung (siehe Bezugsziffer 10 in Fig. 3) von einem Werkstück (siehe Bezugsziffer 1 in Fig. 2 und 3) ausgebildet ist. Gleiche Bezugsziffern betreffen daher gleiche Bauteile. In Fig. 2 ist zusätzlich ein solches Werkstück 1 gezeigt und es sind oben angeordnete Lagerbauteile ausgeblendet, welche anderenfalls wie in Fig. 1 die Sicht auf das Werkstück 1 behindern würden.

Die Entpackungsvorrichtung 30 weist einen Bearbeitungsplatz P mit einer Werkstückaufnahme 31 zur Aufnahme des Werkstücks 1 (nur in Fig. 2 dargestellt) auf. Die Werkstückaufnahme 31 umfasst dabei vier um einen Umfang U des Bearbeitungsplatz P herum verteilt angeordnete und drehbar um Walzenachsen RA1, RA2, RA3, RA4 gelagerte, zylindrische Walzen 32, 33, 34, 35 auf. Diese sind parallel zueinander und geodätisch vertikal ausgerichtet. Zusätzlich weist der Bearbeitungsplatz P eine Auflage F auf, auf der das Werkstück 1 (nur in Fig. 2 dargestellt) aufliegt. Der Umfang U ist grob durch eine gestrichelte Linie skizziert, wobei dieser in seiner Größe bzw. hinsichtlich des Durchmessers veränderlich ausgebildet ist. Dazu sind zwei der Walzen 32, 33 derart quer zu ihrer Walzenachse RA1, RA2 verschiebbar gelagert, dass der Abstand zu den anderen zwei Walzenachsen RA3, RA4 verstellbar ist. Dafür ist ein Verlagerungsantrieb 37 (nur in Fig. 1 markiert) vorgesehen. Außerdem weist die Auflage F Schlitze auf, durch welche sich die Walzenachsen RA1, RA2 der verlagerbaren Walzen 32, 33 erstrecken.

Die Walzenachsen RA1, RA2, RA3, RA4 sind insbesondere derart angeordnet und angetrieben, dass das Werkstück 1 (nur in Fig. 2 dargestellt) eingespannt zwischen den Walzen 32, 33, 34, 35 auf dem Bearbeitungsplatz P durch Rotation der Walzen 32, 33, 34, 35 drehbar ist. Dazu ist jede der Walzen 32, 33, 34, 35 mit einem Walzenantrieb 36 drehend um ihre Walzenachse RA1, RA2, RA3, RA4 angetrieben. Alternativ können sich die Walzen 32, 33, 34, 35 jedoch auch einen oder zwei Walzenantriebe teilen oder einzelne der Walzen nur passiv, d.h. ohne Walzenantrieb mitdrehen. Die drehend um ihre Walzenachsen RA1, RA2, RA3, RA4 angetriebenen Walzen 32, 33, 34, 35 sollten jeweils eine griffige bspw. gummierte Kontaktfläche 38 aufweisen.

Des Weiteren weist die Entpackungsvorrichtung 30 ein Paar zylindrische Gegenlaufwalzen 40, 41 auf, die drehbar um parallel zueinander ausgerichtete Gegenlaufachsen GA1, GA2 gelagert sind und zwischen denen ein Einzugspalt 42 ausgebildet ist. Insbesondere sind die Gegenlaufachsen GA1, GA2 auch parallel zu den Walzenachsen RA1, RA2, RA3, RA4 ausgerichtet, also ebenso geodätisch vertikal ausgerichtet. Der Einzugspalt 42 weist über seiner Länge die gleiche Breite B auf, die durch einen Verstellantrieb 44 aktiv einstellbar ist. Zusätzlich sind die Gegenlaufwalzen 40, 41 mit einer Federkraft einer Feder aufeinander zu belastet und haben eine gummierte Kontaktfläche 47. Alternativ ließen sich die Gegenlaufwalzen 40, 41 auch jeweils als Rollenbürste ausgestalten.

Beide der Gegenlaufwalzen 40, 41 sind mit einem gemeinsamen Antrieb 43 (Bezugsziffer 43 in Fig. 1 nur angedeutet, weil auf der Unterseite liegend) gegenläufig drehend um ihre Gegenlaufachse GA1, GA2 angetrieben. Dabei ist das Paar Gegenlaufwalzen 40, 41 derart am Umfang U des Bearbeitungsplatzes P angeordnet und dazu ausgestaltet, die dünnwandige Verpackungsumhüllung 10 (siehe Bezugsziffer 10 in Fig. 3) in den Einzugspalt 42 einzuziehen und von dem Werkstück 1 herunterzuziehen.

Wird das Werkstück 1 (nur in Fig. 2 dargestellt) nunmehr zwischen den Walzen 32, 33, 34, 35 eingespannt und auf dem Bearbeitungsplatz P durch Rotation der Walzen 32, 33, 34, 35 gedreht, wird der Werkstückumfang 5 des Werkstücks 1 (nur in Fig. 2 dargestellt) quer an dem Einzugsspalt 42 vorbeibewegt. Bei dem Werkstück 10 kann es sich insbesondere um eine optische Linse (bzw. einen Linsenrohling) handeln.

**Fig. 3** zeigt eine schematische Darstellung eines Werkstücks 1 bzw. eine optische Linse 2 mit Bestandteilen einer Verpackung. Das Werkstück 1 hat zwei gegenüberliegende Werkstückseiten 3, 4 bzw. Linsenseiten, von denen im Falle einer optischen Linse 2 meist wenigstens eine gekrümmt ausgebildet ist. Außerdem hat das Werkstück 1 einen runden Werkstückumfang 5 bzw. Linsenumfang, bspw. mit einem Werkstück- bzw. Linsendurchmesser 6 zwischen 40 mm und 100 mm. Der Werkstückumfang 7 hat eine Höhe 7, welche der Dicke des Werkstücks 1 am Werkstückumfang 5 entspricht. Das Werkstück 1 bzw. die optische Linse 2 kann beispielsweise aus Glas oder transparentem Kunststoff bestehen.

Derartige Werkstücke 1 können in einer dünnwandigen Verpackungsumhüllung 10 aus der Gruppe Folientüte, Plastiksack, Papiertüte, Einschlagpapier, Folie, Einschlagfolie, Schaumfolie, Filzmaterial, Vlies o.dgl. ausgebildet sein. Gezeigt ist in Fig. 3 die Variante der Folientüte mit einem Druckverschluss (auch als Druckverschlusstüte bezeichenbar). Zum Verpacken kann das Werkstück 1 in die Tasche der Folientüte bzw. der dünnwandigen Verpackungsumhüllung 10 gesteckt werden. Als weiterer Verpackungsbestanteil kann das so in der dünnwandigen Verpackungsumhüllung 10 aufgenommene Werkstück 1 in eine Verpackungsschale 12 mit einer Aufnahmemulde gelegt werden. Diese Verpackungsschale 12 wiederum lässt sich in eine Schachtel 11, bspw. eine Kartonagenhülle oder eine Kartonbox stecken.

**Fig. 2** zeigt einen Bearbeitungszustand, bei dem die dünnwandige Verpackungsumhüllung 10 bereits vom Werkstück 1 entfernt und die Walzen 32, 33 zur Entnahme des Werkstücks 1 aus der Entpackungsvorrichtung 1 vom Werkstück 1 wegbewegt sind. Zuvor ist das Werkstück 1 jedoch mit einer dünnwandigen Verpackungsumhüllung 10 gemäß Fig. 3 einzubringen. Im einfachsten Fall gerät die dünnwandige Verpackungsumhüllung 10 (siehe Bezugsziffer 10 in Fig. 3) direkt in den Einzugspalt 42 und wird von dem Werkstück 1 heruntergezogen. Sicherer ist es jedoch, das Werkstück 1 zunächst mit den Walzen 32, 33, 34, 35 einzuspannen und hierdurch lagezusichern.

Mit der Entpackungsvorrichtung nach den **Fig. 1** **und** **2** lässt sich nunmehr ein Verfahren zur Entfernung der dünnwandigen Verpackungsumhüllung 10 von einem Werkstück 1 durchführen, bei dem ein Annähern des Werkstücks 1 mit der dünnwandigen Verpackungsumhüllung 10 an den Einzugspalt 42 zwischen dem Paar Gegenlaufwalzen 40, 41 sowie ein Einziehen der dünnwandigen Verpackungsumhüllung 10 in den Einzugspalt 42 soweit erfolgt, dass die dünnwandige Verpackungsumhüllung 10 von dem Werkstück 1 heruntergezogen ist. Dabei kann das Verfahren optional ein Drehen des Werkstücks 1 mit einem Werkstückumfang 5 quer am Einzugsspalt 42 vorbei erfolgen, indem der Walzenantrieb 36 genutzt wird. Das Drehen kann bspw. vor Ergreifen der dünnwandigen Verpackungsumhüllung 10 mit dem Einzugspalt 42 erfolgen, um die Wahrscheinlichkeit zu erhöhen (bzw. die Zeit zu verkürzen), dass die dünnwandige Verpackungsumhüllung 10 in den Einzugsspalt 42 gerät. Alternativ oder ergänzend kann das Drehen beim Einziehen der dünnwandigen Verpackungsumhüllung 10 in den Einzugspalt 42 genutzt werden, um das Herunterziehen der dünnwandigen Verpackungsumhüllung 10 vom Werkstück 1 zu unterstützen. Möglich sind dabei auch Wechsel der Richtung des Drehens des Werkstücks 1. Macht man dies bereits vor Ergreifen der dünnwandigen Verpackungsumhüllung 10 mit dem Einzugspalt 42, kann dies die Wahrscheinlichkeit erhöhen (bzw. die Zeit verkürzen), dass die dünnwandige Verpackungsumhüllung 10 in den Einzugsspalt 42 gerät. Macht man dies alternativ oder ergänzend erst beim Einziehen der dünnwandigen Verpackungsumhüllung 10 in den Einzugspalt 42, lässt sich das Herunterziehen der dünnwandigen Verpackungsumhüllung 10 unterstützen.

**Fig. 4** zeigt eine Skizze einer Bearbeitungsvorrichtung 100 mit einer Förderstraße 90 entlang der eine Entpackungsvorrichtung 30 und eine Bearbeitungsmaschine 101 angeordnet sind. In einer Bewegungsrichtung X entlang der Förderstraße werden Arbeitskästen 91 transportiert. Vor der Entpackungsvorrichtung 30 sind hierin jeweils zwei Werkstücke 1 in je einer dünnwandigen Verpackungsumhüllung 10 enthalten. Die Verpackungsumhüllung 10 wird in der Entpackungsvorrichtung 30 entfernt, wozu die Werkstücke 1 temporär aus den Arbeitskästen 91 entnommen werden können. Hinter der Entpackungsvorrichtung 30 werden zwei entpackte Werkstücke 1 mit einem Arbeitskasten 91 auf der Förderstraße 90 zur Bearbeitungsmaschine 101 transportiert. Die Bearbeitungsmaschine 101 gehört zur Gruppe der Fräsmaschinen, Drehmaschinen, Schleifmaschinen, Poliermaschinen, Beschichtungsmaschinen, Reinigungsmaschinen, Foliermaschinen und Aufblockmaschinen (Aufblocken = Befestigen des Werkstücks an einem Werkstückhalter, meist mit einem Alloy oder Klebstoff). Mit dieser Bearbeitungsmaschine 101 werden die Werkstücke 1 der Bezeichnung entsprechend bearbeitet.

Die Erfindung ist nicht auf eine der vorbeschriebenen Ausführungsformen beschränkt, sondern in vielfältiger Weise abwandelbar.

So können gemeinsame Antriebe vorgesehen werden, Walzen 32, 33, 34, 35 und Gegenlaufwalzen 40, 41 teilweise nicht angetrieben sein, unterschiedliche Anzahlen an Walzen 32, 33, 34, 35 vorgesehen sein und bspw. Achsausrichtungen der Walzen 32, 33, 34, 35 von der Parallelität abweichen. Außerdem können die Walzen 32, 33, 34, 35 und Gegenlaufwalzen 40, 41 kegelförmig oder konturiert ausgestaltet sein.

Optional kann die Entpackungsvorrichtung 30 auch eine Ladevorrichtung aufweisen, die dazu ausgestaltet ist, das Werkstück 1 zum Bearbeitungsplatz P zu transportieren und wieder vom Bearbeitungsplatz P zu entfernen, bspw. seitlich auf die Auflage F des Bearbeitungsplatzes P zu schieben und seitlich von der Auflage F des Bearbeitungsplatzes P herunterzuschieben.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

| | | | |
|---|---|---|---|
| 1 | Werkstück | 40 | Gegenlaufwalze |
| 2 | optische Linse/optischer | 41 | Gegenlaufwalze |
| | Linsenrohling | 42 | Einzugspalt |
| 3 | erste Werkstückseite bzw. erste | 43 | Antrieb (der Gegenlaufwalze) |
| | Linsenseite | 44 | Verstellantrieb (der Breite) |
| 4 | zweite Werkstückseite bzw. zweite | 47 | Kontaktfläche |
| | Linsenseite | | |
| 5 | Werkstückumfang bzw. | 90 | Förderstraße |
| | Linsenumfang | 91 | Arbeitskasten |
| 6 | Werkstückdurchmesser bzw. | | |
| | Linsendurchmesser | 100 | Bearbeitungsvorrichtung |
| 7 | Werkstückdicke bzw. Linsendicke | 101 | Bearbeitungsmaschine |
| 10 | dünnwandige | | |
| | Verpackungsumhüllung | B | Breite des Einzugspalts |
| 11 | Verpackungsschachtel | F | Auflage |
| 12 | Verpackungsschale | GA1 | Gegenlaufachse |
| | | GA2 | Gegenlaufachse |
| 30 | Entpackungsvorrichtung | P | Bearbeitungsplatz |
| 31 | Werkstückaufnahme | RA1 | Walzenachse |
| 32 | Walze | RA2 | Walzenachse |
| 33 | Walze | RA3 | Walzenachse |
| 34 | Walze | RA4 | Walzenachse |
| 35 | Walze | U | Umfang |
| 36 | Walzenantrieb | X | Förderrichtung |
| 37 | Verlagerungsantrieb | | |
| 38 | Kontaktfläche | | |

## Patentansprüche

1. **Entpackungsvorrichtung (30),** die zur Entfernung einer dünnwandigen Verpackungsumhüllung (10) von einem Werkstück (1) ausgebildet ist,
- mit einem Bearbeitungsplatz (P) mit einer Werkstückaufnahme (31) zur Aufnahme des Werkstücks (1), und
- mit einem Paar Gegenlaufwalzen (40, 41), die drehbar um Gegenlaufachsen (GA1, GA2) gelagert sind und zwischen denen ein Einzugspalt (42) ausgebildet ist,
∘ wobei wenigstens eine der Gegenlaufwalzen (40, 41) mit einem Antrieb (43) drehend um ihre Gegenlaufachse (GA1, GA2) angetrieben ist, und
∘ wobei das Paar Gegenlaufwalzen (40, 41) an einem Umfang (U) des Bearbeitungsplatzes (P) derart angeordnet und dazu ausgestaltet ist, die dünnwandige Verpackungsumhüllung (10) in den Einzugspalt (42) einzuziehen.

2. Entpackungsvorrichtung (30) gemäß Anspruch 1, **dadurch gekennzeichnet, dass** die Werkstückaufnahme (31) um den Umfang (U) des Bearbeitungsplatz (P) herum verteilt wenigstens drei drehbar um Walzenachsen (RA1, RA2, RA3, RA4) angeordnete Walzen (32, 33, 34, 35) aufweist, die derart angeordnet sind, dass ein Werkstück (1) zwischen den Walzen (32, 33, 34, 35) auf dem Bearbeitungsplatz (P) durch Rotation der Walzen (32, 33, 34, 35) drehbar ist, wobei wenigstens eine der Walzen (32, 33, 34, 35) mit einem Walzenantrieb (36) drehend um ihre Walzenachse (RA1, RA2, RA3, RA4) angetrieben ist.

3. Entpackungsvorrichtung (30) gemäß Anspruch 2, **dadurch gekennzeichnet, dass** die Walzenachsen (RA1, RA2, RA3, RA4) maximal 15 Grad von einer Parallelausrichtung zueinander abweichen.

4. Entpackungsvorrichtung (30) gemäß einem der Ansprüche 2 oder 3, **dadurch gekennzeichnet, dass** wenigstens eine der Walzen (32, 33, 34, 35) derart verlagerbar gelagert ist, dass hierdurch die Größe des Bearbeitungsplatzes (P) zwischen den Walzen (32, 33, 34, 35) veränderbar ist.

5. Entpackungsvorrichtung (30) gemäß einem der vorhergehenden Ansprüche, **dadurch gekennzeichnet, dass** die Gegenlaufachsen (GA1, GA2) maximal 15 Grad von einer Parallelausrichtung zueinander abweichen.

6. Entpackungsvorrichtung (30) gemäß einem der Ansprüche 2 bis 4, **dadurch gekennzeichnet, dass** die Walzenachsen (RA1, RA2, RA3, RA4) und die Gegenlaufachsen (GA1, GA2) maximal 15 Grad von einer Parallelausrichtung zueinander abweichen.

7. Entpackungsvorrichtung (30) gemäß einem der vorhergehenden Ansprüche, **dadurch gekennzeichnet, dass** der Einzugspalt (42) über seine Länge nur im Wesentlichen, zumindest im Wesentlich oder exakt die gleiche Breite (B) aufweist.

8. Entpackungsvorrichtung (30) gemäß einem der vorhergehenden Ansprüche, **dadurch gekennzeichnet, dass** der Einzugspalt (42) eine Breite (B) aufweist, die durch einen Verstellantrieb (44) aktiv einstellbar ist, und/oder dass die Gegenlaufwalzen (40, 41) mit einer Federkraft einer Feder aufeinander zu belastet sind.

9. Entpackungsvorrichtung (30) gemäß einem der vorhergehenden Ansprüche, **dadurch gekennzeichnet, dass** der Bearbeitungsplatz (P) eine Auflage (F) aufweist, auf der das Werkstück (1) benachbart zu den Gegenlaufwalzen (40, 41) aufzulegen ist.

10. Entpackungsvorrichtung (30) gemäß einem der vorhergehenden Ansprüche, **dadurch gekennzeichnet, dass** diese eine Ladevorrichtung aufweist, die dazu ausgestaltet ist, ein Werkstück (1) zum Bearbeitungsplatz (P) zu transportieren und/oder vom Bearbeitungsplatz (P) zu entfernen.

11. **Bearbeitungsvorrichtung (100)** mit einer Entpackungsvorrichtung (30) nach einem der Ansprüche 1 bis 10 und einer Bearbeitungsmaschine (101), wobei die Entpackungsvorrichtung (30) entlang einer automatisierten Förderstaße (90) vor der Bearbeitungsmaschine (101) angeordnet ist, und entpackte Werkstücke (1) mit der Förderstraße (90) von der Entpackungsvorrichtung (30) zur Bearbeitungsmaschine (101) transportiert werden, wobei die Bearbeitungsmaschine (101) aus der folgenden Gruppe ist: Fräsmaschine, Drehmaschine, Schleifmaschine, Poliermaschine, Beschichtungsmaschine, Reinigungsmaschine, Foliermaschine und Aufblockmaschine.

12. **Verfahren** zur Entfernung einer dünnwandigen Verpackungsumhüllung (10) von einem Werkstück (1) umfassend die Schritte:
a) Annähern eines Werkstücks (1) mit einer dünnwandigen Verpackungsumhüllung (10) an einen Einzugspalt (42) zwischen einem Paar Gegenlaufwalzen (40, 41), die drehbar um Gegenlaufachsen (GA1, GA2) gelagert sind;
b) Einziehen der dünnwandigen Verpackungsumhüllung (10) in den Einzugspalt (42) so weit, dass die dünnwandige Verpackungsumhüllung (10) von dem Werkstück (1) heruntergezogen ist.

13. Verfahren nach Anspruch 12, umfassend den Schritt:
- Drehen des Werkstücks (1) mit einem Werkstückumfang (5) quer am Einzugsspalt (42) vorbei,
∘ entweder vor Ergreifen der dünnwandigen Verpackungsumhüllung (10) mit dem Einzugspalt (42), insbesondere zur Erhöhung der Wahrscheinlichkeit, dass die dünnwandige Verpackungsumhüllung (10) in den Einzugsspalt (42) gerät; und/oder
∘ beim Einziehen der dünnwandigen Verpackungsumhüllung (10) in den Einzugspalt (42), insbesondere zur Unterstützung des Herunterziehens der dünnwandigen Verpackungsumhüllung (10) vom Werkstück (1).

14. Verfahren nach Anspruch 13, umfassend den Schritt:
- Wechseln der Richtung des Drehens des Werkstücks (1),
∘ entweder vor Ergreifen der dünnwandigen Verpackungsumhüllung (10) mit dem Einzugspalt (42), insbesondere zur Erhöhung der Wahrscheinlichkeit, dass die dünnwandige Verpackungsumhüllung (10) in den Einzugsspalt (42) gerät; und/oder
∘ beim Einziehen der dünnwandigen Verpackungsumhüllung (10) in den Einzugspalt (42), insbesondere zur Unterstützung des Herunterziehens der dünnwandigen Verpackungsumhüllung (10).

15. Verfahren nach einem der Ansprüche 13 oder 14, wobei das Werkstück (1) zum Drehen auf einem Bearbeitungsplatz (P) mit einem Umfang (U) angeordnet ist, wobei um den Umfang (U) herum verteilt wenigstens drei drehbar um Walzenachsen (RA1, RA2, RA3, RA4) angeordnete Walzen (32, 33, 34, 35) derart angeordnet sind, dass das Werkstück (1) zwischen den Walzen (32, 33, 34, 35) auf dem Bearbeitungsplatz (P) eingespannt ist und durch Rotation der Walzen (32, 33, 34, 35) auf dem Bearbeitungsplatz (P) gedreht wird, wozu wenigstens eine der Walzen (32, 33, 34, 35) mit einem Walzenantrieb (36) drehend um ihre Walzenachse (RA1, RA2, RA3, RA4) angetrieben ist.

16. Verfahren nach einem der Ansprüche 12 bis 15, wobei dieses mit einer Entpackungsvorrichtung (30) gemäß einem der Ansprüche 1 bis 10 ausgeführt wird.
